# EUROPÄISCHE PATENTSCHRIFT

(11) **EP 0 265 521 B1**
(45) Veröffentlichungstag und Bekanntmachung des Hinweises auf die Patenterteilung: **29.04.1992**
(21) Anmeldenummer: 86902578.3
(22) Anmeldetag: 31.01.1986
(51) Int. Cl.: E21B 4/02

(54) **ROTOR EINES BOHRLOCHSCHNECKENMOTORS UND DESSEN HERSTELLUNG**
ROTOR OF DOWNHOLE SCREW MOTOR, METHOD AND DEVICE FOR MAKING THEREOF
ROTOR DE MOTEUR DE FOND A ENTRAINEMENT PAR VIS, AINSI QUE SON PROCEDE ET DISPOSITIF DE REALISATION

(43) Veröffentlichungstag der Anmeldung: 04.05.1988
(73) Patentinhaber: PERMSKY FILIAL VSESOJUZNOGO NAUCHNO-ISSLEDOVATELSKOGO INSTITUTA BUROVOI TEKHNIKI, Perm, 614000 (RU)
(72) Erfinder: KOCHNEV, Anatoly Mikhailovich, Perm, 614022 (SU); VSHIVKOV, Andrei Nikolaevich, Perm, 614000 (SU); GOLDOBIN, Vladimir Borisovich, Perm, 614097 (SU); NIKOMAROV, Samuil Solomonovich, Perm, 614004 (SU)
(74) Vertreter: Patentanwälte Zellentin & Partner
(86) Internationale Anmeldenummer: SU8600008
(87) Internationale Veröffentlichungsnummer: WO8704753

(56) Entgegenhaltungen:
- CS-B- 136 995
- US-A- 2 464 011
- M. T. Gusman et al. "Zaboinye vintovye dvigateli dlya buzenia skvazhin", 1981, Nedra (Moscow), see pages 125-128

## Beschreibung

Die vorliegende Erfindung bezieht sich auf die Bohrtechnik und betrifft insbesondere Schrauben-Bohrlochsohlenantriebe zum Niederbringen von Erdöl- und Erdgasbohrungen, nämlich ein Verfahren und eine Vorrichtung zur Herstellung eines Rotors eines Schrauben-Bohrlochsohlenantriebes und den Rotor selbst.

Es ist ein Schrauben-Bohrlochsohlenantrieb mit einem mehrgängigen Rotor bekannt, der in Form einer mehrgängigen Ganzmetallschraube ausgebildet ist, bei der die Anzahl der Gänge der Schraubenfläche (der Schraubenzähne) mehr als Eins ist (SU-Urheberscheinschrift Nr. 926209).
Der Rotor ist in einem Stator untergebracht, der eine mehrgängige Innenschraubenfläche mit einer Anzahl an Gängen aufweist, die die Anzahl der Gänge des Rotors um Eins übersteigt; diese Schraubenfläche ist an einem Belag aus einem federnd-elastischen an der Innenfläche des Statorgehäuses angeklebten Werkstoff wie Gummi durch Formung hergestellt. Die Rotorachse ist relativ zu der mit der Antriebsachse zusammenfallenden Statorachse um eine Exzentrizitätsgröße versetzt, die die Hälfte der Höhe der Rotor- und Statorzähne beträgt, während das Achsteilungsverhältnis der Schraubenzähne des Rotors und des Stators dem Zähnezahlverhältnis dieser Teile gleich ist. Bei der Berührung der Rotorzähne und der Statorzähne miteinander werden im Oberteil des Rotors offene Hohlräume gebildet, die sich über die Ganghöhe der Schraubenlinie schließen. Beim Fördern einer Spülflüssigkeit in den Schrauben-Bohrlochsohlenantrieb von der Tagesoberfläche über ein Bohrgestänge, an dessen unteres Ende der Schraubenbohrlochsohlenantrieb angeschlossen ist, führt der Rotor eine Umlaufbewegung aus, wobei die Rotorachse eine Drehung relativ zu der Statorachse entgegen dem Uhrzeigersinn mit einer Winkelgeschwindigkeit ω₁ ausführt, während sich der Rotor selbst um seine eigene Achse im Uhrzeigersinn mit einer Winkelgeschwindigkeit von ω₂ dreht. Die Winkelgeschwindigkeit ω₁ ist der mit der Rotorzähnezahl multiplizierten Winkelgeschwindigkeit ω₂ gleich, und die auf den Rotor einwirkende Zentrifugalkraft ist der Rotormasse und dem Quadrat der Winkelgeschwindigkeit ω₁ proportional.

Infolge einer hohen Masse des als ein Ganzteil ausgeführten Rotors und der bedeutenden Winkelgeschwindigkeit ω₁ der Rotorachse entstehen beim Betrieb des Antriebes große Zentrifugalkräfte, die intensive querwirkende Schwingungen auslösen, welche die Lebensdauer des Rotors, des Stators, der gelenkartigen Baugruppe sowie der Gewindeverbindungen des Antriebes und des Bohrgestänges negativ beeinflussen. Dieser Umstand gehört zu einem wesentlichen Nachteil des oben beschriebenen Antriebes.
Der mehrgängige Rotor des oben beschriebenen Antriebes wird nach einem Verfahren zum Zahnradfräsen mittels eines spanenden Werkzeuges zur Metallbearbeitung, u.z. eines Wälzfräsers hergestellt. Dieses Verfahren ist kostspielig, nicht leistungsstark genug, es gewährleistet keine hohe Oberflächengüte der Rotorzähne und erfordert zu seiner Durchführung komplizierte und teuere
Ausrüstungen - Werkzeugmaschinen und Werkzeuge. Zur Verbesserung der Oberflächengüte des Rotors müssen die Arbeitsflächen des Rotors anschließend poliert oder geschliffen werden, was bei einer komplizierten Konfiguration der Rotoroberfläche und einer großen Länge des Rotors eine schwierige technologische Aufgabe darstellt.

Bei der Bearbeitung der Zähne eines mehrgängigen Rotors von einer großen Länge findet ein Verschleiß der Schneiden des Wälzfräsers statt, wodurch die Genauigkeit des herzustellenden Fertigerzeugnisses vermindert wird.

Es ist auch ein Schrauben-Bohrlochsohlenantrieb mit einem mehrgängigen Hohlrotor bekannt. Für den Anschluß einer Gelenk- oder einer biegsamen Welle ist der Rotor mit einer Kupplung mittels einer Gewindeverbindung starr verbunden (siehe das Buch von Gusman M.T. u.a. "Schrauben-Bohrlochsohlenantriebe zum Niederbringen von Bohrungen", 1981, "Nedra", (Moskau), S. 125 bis 188). Bei dem genannten Rotor ist das in der Mitte befindliche Metall entfernt. Die Entfernung des Metalls geschieht durch Ausbohren einer Zentralbohrung im Rotor. Das kann auch durch die Verwendung eines dickwandigen Rohrblockes für die Herstellung des Rotors erzielt werden.
Dadurch können die auf den Rotor einwirkenden Zentrifugalkräfte etwas herabgesetzt werden, indem die Dynamik der querwirkenden Schwingungen des Rotors und des gesamten Antriebes vermindert wird. Es bleibt jedoch eine bedeutende Metallmasse im Körper der Zähne des Rotors in seinem peripheren Bereich bestehen, was zum Entstehen von bedeutenden Zentrifugalkräften beim Betrieb des Antriebes und zu einer Verkürzung seiner Lebensdauer führt. Außerdem ist die Verbindung des Rotors mit einer Gelenk- oder einer biegsamen Welle mittels einer mit Gewindeverbindungen versehenen Kupplung nicht zuverlässig, weil beim Betrieb des Antriebes unter Einwirkung von dynamischen Kräften eine Entkupplung stattfinden kann.

Die Schraubenzähne des Rotors des genannten Antriebes werden ebenfalls im Zahnradfräsverfahren hergestellt, das mit den oben erwähnten Nachteilen behaftet ist.
Die Ausführung des Rotors als ein geschlossener Ganzteil oder aus einem dickwandigen Rohr erfordert außerdem einen hohen Verbrauch an rostfreiem Stahl. Die mit dem oben beschriebenen Rotor ausgerüsteten Antriebe zeichnen sich durch einen relativ geringen Wirkungsgrad und eine nicht hohe Leistung aus, denn bei der Arbeit dieser Antriebe entstehen hohe mechanische, durch die Selbsterhitzung des Statorgummis verursachte Verluste.

Es ist ein leistungsfähigeres Vefrahren zur Herstellung eines eingängigen Rotors für Moineau-Schraubenpumpen bekannt (US-A-2 464 011).
Das Verfahren besteht in der Verformung eines Rohrblockes an einer formgebenden Schraubenfläche durch die Druckeinwirkung eines fließenden Mediums auf den Rohrblock. Das Verfahren wird mit Hilfe einer Vorrichtung durchgeführt, in deren Gehäuse ein formgebendes Element mit einer formgebenden Oberfläche untergebracht ist, innerhalb dessen sich der Rohrblock befindet.
Die formgebende Schraubenfläche ist an der Innenfläche des formgebenden Elementes vorgesehen, das gleichzeitig die Funktion des Gehäuses erfüllt und aus mehreren axialen Teilflächen besteht. Der Druck des fließenden Mediums wird im Hohlraum des innerhalb des abgedichteten formgebenden Elementes angeordneten Rohrblockes erzeugt. Die Formgebung des Rotors einer Einschraubenpumpe erfolgt in mehreren Stadien, wobei nach jedem Stadium der Rohrblock aus dem formgebenden Element zur Glühbehandldung ausgehoben wird, um die Härte zu vermindern und Eigenspannungen zu beseitigen. Zu den Nachteilen des bekannten Verfahrens und der Vorrichtungen für seine Durchführung wird eine niedrige Güte der Außenarbeitsfläche des Rotors gezählt, an welcher Spuren der Teilung des formgebenden Elementes hinterlassen werden, wobei zur Beseitigung dieser Spuren eine zusätzliche spanende Bearbeitung der Außenfläche des Rotors unter Anwendung von Spezialausrüstungen erforderlich ist.

Einen anderen Nachteil des genannten Verfahrens und der Vorrichtung bilden die komplizierte Herstellung der Innenflächen des teilbaren formgebenden Elementes sowie eine komplizierte Deckung der formgebenden Schraubenflächen in Teilungsebenen. Diese Nachteile werden besonders bei der Herstellung von Rotoren mit einem großen Verhältnis der Länge zum Durchmesser spürbar, was die Herstellung von mehrgängigen Rotoren nach dem oben beschriebenen Verfahren unmöglich macht.
Ein weiterer Nachteil des bekannten Verfahrens besteht darin, daß ein hoher hydrostatischer Druck des fließenden Mediums erforderlich ist, weil der Rohrblock bedeutenden Zugverformungen ausgesetzt wird. Dadurch wird auch eine hohe Energieintensität des Prozesses bedingt.

Der Erfindung liegt die Aufgabe zugrunde, ein Verfahren und eine Vorrichtung zur Herstellung eines Rotors eines Bohrlochsohlenantriebes sowie einen Rotor anzugeben, die es gestatten, die Herstellung des Rotors zu vereinfachen und die Herstellungsleistung durch die Realisierung von Konstruktionsbesonderheiten des Rotors zu erhöhen, sowie durch den Rotor die Energiekennlinie des Antriebes zu verbessern, die Reibungsverluste zu vermindern.

Das Wesen des Verfahrens zur Herstellung des Rotors, nach dem ein Rohrblock an einer formgebenden Oberfläche durch die Druckeinwirkung eines fließenden Mediums verformt wird, besteht erfindungsgemäß darin, daß ein formgebendes Element, dessen Außenfläche eine formgebende Oberfläche darstellt, innerhalb des Rohrblockes angeordnet wird, und der Druck des fließenden Mediums von außen an den Rohrblock angelegt wird. Dadurch wird es möglich, eine hohe Qualität der Schraubenfläche des Rotors zu erzielen, den Energie- und Arbeitsaufwand für dessen Herstellung zu vermindern, die Herstellungszeit zu verkürzen und einen Rotor mit verbesserten technischen Daten, einer verbesserten Oberflächengüte, einer höheren Qualität und Genauigkeit der Arbeitsfläche herzustellen, durch die geringe Reibungsverluste und eine verbesserte Energiekennlinie des mit dem erfindungsgemäßen Rotor ausgerüsteten Antriebes gewährleistet werden.
In einigen Fällen wird die Formgebung des Rohrblockes vorzugsweise in zwei Stadien durchgeführt, wobei im ersten Stadium dem Rohrblock die Form eines Schraubenpolyeders mit abgerundeten Spitzen verliehen wird, bei dem der Durchmesser des Umkreises etwas größer als der Durchmesser des Umkreises des fertigen Rotors ist und die Anzahl der Seitenflächen der Anzahl der Gänge der Schraubenfläche des Rotors gleicht, und im zweiten Stadium die endgültige Formgebung der Rotorschraubenfläche vorgenommen wird.

Dadurch wird es möglich, die Bildung von Metallfalten bei der Formgebung des Rohrblockes zu vermeiden und eine hohe Fertigungsqualität, Maß- und Formgenauigkeit zu gewährleisten.

Es ist vorteilhaft, vor der Verformung in den Rohrblock eine Kupplung mit an der Außenfläche vorhandenen Aussparungen einzuführen und gleichzeitig mit der Formgebung der Rotorschraubenfläche eine Stauchung des Rohrblockes über die Oberfläche der Kupplung vorzunehmen und dadurch diese im Rotor zu befestigen.
Dadurch kann die für die Herstellung des Rotors mit der Kupplung erforderliche Zeit verkürzt werden, weil der Arbeitsgang der Formgebung der Schraubenarbeitsfläche des Rotors und der Arbeitsgang zum Befestigen der Kupplung im Rotor zur gleichen Zeit ausgeführt werden (zeitlich zusammenfallen). Außerdem werden die Zuverlässigkeit und die Dichtigkeit der Verbindung des Rotors mit der Kupplung erhöht.

Das Wesen der Vorrichtung zur Herstellung des Rotors nach dem oben dargelegten Verfahren, in deren Gehäuse ein formgebendes Element mit einer formgebenden Oberfläche sowie Dichtungen untergebracht sind, welche zusammen mit dem Gehäuse einen Hohlraum für die Zuführung eines fließenden Mediums unter Druck bilden, besteht erfindungsgemäß darin, daß das formgebende Element innerhalb des Gehäuses an Zentrierbuchsen angebracht ist und daß die formgebende Oberfläche an der Außenfläche des formgebenden Elementes ausgeführt ist, wobei die Zentrierbuchsen Paßabschnitte haben, die für einen Schiebesitz der Enden des Rohrblockes eingerichtet sind. Dadurch werden eine sichere Anordnung des formgebenden Elementes relativ zu dem Gehäuse und dem Rohrblock erzielt und die Herstellung eines Rotors mit einer Außenarbeitsfläche von hoher Güte gewährleistet sowie die Fertigung des formgebenden Elementes vereinfacht.

Es ist vorteilhaft, daß jede Zentrierbuchse einen an deren Paßabschnitt anschließenden Ansatz aufweist, gegen welchen sich der auf dem Paßabschnitt befindliche Rohrblock stützt und in dem eine Ringnut vorgesehen ist, bei der die Breite der Dicke des Rohrblockes im wesentlichen gleich ist, und in der eine Dichtung untergebracht ist. Dadurch wird es möglich, eine zuverlässige Vorverdichtung des Hochdruckraumes der Vorrichtung vom Beginn der Verformung des Rohrblockes auf den Paßabschnitten der Zentrierbuchsen zu gewährleisten und die Betriebszuverlässigkeit der Vorrichtung zur Herstellung des Rotors zu erhöhen.

In einigen Fällen ist es vorteilhaft, das formgebende Element im Gehäuse austauschbar anzuordnen und ein zur Vorformgebung dienendes formgebendes Element vorzusehen, das in Form eines Schraubenpolyeders mit abgerundeten Spitzen ausgebildet ist, bei dem der Durchmesser des Umkreises etwas größer ist als der Durchmesser des Umkreises des formgebenden Elementes zur Endformgebung und die Anzahl der Seitenflächen der Anzahl der Gänge der Rotorschraubenfläche gleich ist.
Dadurch können eine Faltenbildung an den Arbeitsflächen des Rotors vermieden, eine hohe Oberflächengüte erzielt sowie eine Maß- und Formgenauigkeit gewährleistet werden.

Das Wesen der Erfindung besteht auch darin, daß bei einem Rotor eines Bohrlochsohlenantriebes, der als Hohlkörper mit einer im wesentlichen gleichbleibenden Wanddicke in Form einer mehrgängigen Schraube mit einer Anzahl der Zähne der Schraubenfläche von über 1 ausgebildet und mit einer Kupplung starr verbunden ist, erfindungsgemäß das Verhältnis zwischen der Länge der Außenlinie des Rotorquerschnittes und der Länge des relativ zu dieser Außenlinie beschriebenen Umkreises im wesentlichen in einem Bereich von 0,9 bis 1,05 liegt.

Eine solche Ausführungsform des Rotors ermöglicht eine Verbesserung der Energiekennlinie des Antriebes, eine Herabsetzung der querwirkenden Schwingungen, eine Erhöhung der Festigkeit des Rotors bei Torsions- und Biegebeanspruchungen, eine Verminderung der Masse und der Metallintensität des Rotors, eine Senkung des Verbrauches an rostfreiem Stahl sowie eine Verbesserung der Qualität des herzustellenden Rotors.

Im folgenden wird die Erfindung anhand der eingehenden Beschreibung von konkreten Ausführungsbeispielen unter Bezugnahme auf Zeichnungen erläutert. Es zeigt:
- Fig. 1: in schematischer Darstellung einen Schrauben-Bohrlochsohlenantrieb zum Niederbringen von Erdöl- und Erdgasbohrungen mit dem erfindungsgemäßen Rotor in teilweisem Längsschnitt;
- Fig. 2: einen Querschnitt durch den Antrieb nach Linie II-II in Fig. 1;
- Fig. 3: einen Längsschnitt durch den erfindungsgemäßen Rotor;
- Fig. 4: einen Querschnitt durch den Rotor nach Linie IV-IV in Fig. 3;
- Fig. 5: einen Querschnitt durch den Rotor nach Linie V-V in Fig. 3;
- Fig. 6: einen Längsschnitt durch eine Vorrichtung zur Herstellung des Rotors;
- Fig. 7: einen Querschnitt durch eine Vorrichtung zur Herstellung des Rotors nach Linie VII-VII in Fig. 6;
- Fig. 8: einen Querschnitt durch formgebende Kerne zur Vor- und Endformgebung;
- Fig. 9: eine Teilansicht einer Vorrichtung zur Herstellung des Rotors unter gleichzeitigem Einpressen einer Kupplung im Längsschnitt.

Der Rotor 1 stellt eines der Hauptteile eines Schrauben-Bohrlochsohlenantriebes (Fig. 1) dar und ist in Form einer mehrgängigen mit Außenschraubenzähnen 2 versehenen Schraube mit einer Anzahl der Gänge (der Zähne) der Schraubenfläche von über 1 ausgebildet. Der Rotor 1 ist innerhalb eines Stators 3 angeordnet, der einen Belag 4 aus einem federnd-elastischen Werkstoff wie Gummi hat. Die Innenschraubenfläche des Belags 4 bildet Schraubenzähne 5, deren Anzahl die Anzahl der Zähne des Rotors 1 um Eins übersteigt. Die Achse O₁ (Fig. 2) des Rotors 1 ist relativ zu der Achse O₂ des Stators 3 um die Exzentrizitätsgröße "e" versetzt. Der Rotor 1 (Fig. 1) ist mit einer Welle 6 einer Lagerungsbaugruppe 7 des Antriees mittels einer biegsamen Welle 8 oder einer Gelenkwelle (nicht wiedergegeben) verbunden. Die Lagerungsbaugruppe 7 enthält Achslager und Radiallager (nicht wiedergegeben) zur Aufnahme von Bohrlochsohlenbelastungen. An das untere Ende der Welle 6 der Lagerungsbaugruppe 7 ist ein Gesteinszerstörungswerkzeug 9 angeschlossen. Der Stator 3 des Antriebes ist mittels eines Übergangsstückes 10 an das untere Ende eines Bohrgestänges 11 angeschlossen.
Der Rotor 1 (Fig. 3, 4) ist gemäß der vorliegenden Erfindung als Hohlkörper ausgeführt und enthält eine Rohrhülle 12 (Gehäuse) sowie eine mit dieser starr verbundene Kupplung 13 (Fig. 3) zur Verbindung mit der biegsamen Welle 8 (Fig. 1). Die Kupplung 13 (Fig. 3) ist mit Elementen 14, z.B. mit Gewinden, für den Anschluß der biegsamen Welle 8 versehen. Die Befestigung kann auch nach anderen bekannten Verfahren, z.B. durch Schweißen, mittels Kegel vorgenommen werden.

Bevorzugt ist die Befestigung der Kupplung 13 in der Rohrhülle 12 durch Stauchung der Rohrhülle 12 an der profilierten Außenfläche der Kupplung 13, an welcher Aussparungen 15 vorhanden sind. Das wird nach dem oben beschriebenen Verfahren durchgeführt. Die Aussparungen 15 können unterschiedliche Form aufweisen, d.h. sie können als radiale nicht durchgehende Öffnungen, Längs- oder Quernuten oder Abflachungen, Ring- oder Wendelnuten und deren Kombinationen ausgeführt werden. Es ist wichtig, daß die sich bei der Stauchung des Endabschnittes der Rohrhülle 12 an der profilierten Außenfläche der Kupplung 13 bildenden Ansätze 16 mit den Aussparungen 15 der Kupplung 13 zur Übertragung des Torsionsmomentes und der axialen Belastung in Eingriff stehen.

Als Beispiel wird in Fig. 3 und Fig. 5 eine Ausführungsform der Aussparung 15 als Ringnut mit einem Durchmesser d₁ gezeigt, die gegenüber der zylinderförmigen Außenfläche 17 der Kupplung 13 exzentrisch angeordnet ist.
Das Verhältnis zwischen der Länge der Außenlinie 18 im Querschnitt des Rotors 1 und der Länge des relativ zu dieser Außenlinie beschriebenen Umkreises 19 liegt im wesentlichen in einem Bereich von 0,9 bis 1,05. Die Wahl dieses Verhältnisses unter 0,9 führt unter sonst gleichen Bedingungen zu einer Verminderung der Energiekenndaten des Schraubenantriebes, bezogen auf das Torsionsmoment und die Leistung (infolge einer Verminderung der Anzahl der Rotorgänge) zu einer Herabsetzung der Torsions- und Biegefestigkeit des als Hohlkörper ausgeführten Rotors sowie zu einer Verschlechterung der Fertigungsqualität des Rotors nach dem erfindungsgemäßen Verfahren und mittels der erfindungsgemäßen Vorrichtung, die nachstehend beschrieben werden, weil sich Falten bilden und die geometrische Form des Rotors verletzt wird.

Die Wahl des genannten Verhältnisses über 1,05 führt zu einer Verminderung des Wirkungsgrades des Antriebes (infolge einer Vergrößerung der Anzahl der Rotorgänge), zu einer Herabsetzung der Torsions- und Biegefestigkeit des Rotors und einigen Schwierigkeiten bei der Herstellung des Rotors nach dem erfindungsgemäßen Verfahren und mittels der erfindungsgemäßen Vorrichtung, die nachstehend beschrieben werden, weil die Betriebsdruckwerte und die Energieintensität des Prozesses zur Herstellung des Rotors bedeutend erhöht werden.

Der erfindungsgemäße Rotor hat folgende Wirkungsweise. Bei der Zuführung einer Spülflüssigkeit von der Tagesoberfläche über das Bohrgestänge 11 (Fig. 1) wird der Rotor 1 unter Einwirkung eines nicht ausgeglichenen Flüssigkeitsdruckes auf seine Seitenschraubenfläche in Drehung versetzt, und er wälzt sich auf den Zähnen des Stators 3 ab. Das dabei am Rotor zu erzeugende Torsionsmoment und die axiale Belastung werden auf die Welle 6 der Auflagerungsbaugruppe 7 über die biegsame Welle 8 übertragen, die an den Rotor 1 über die Kupplung 13 angeschlossen ist. Von der Welle 6 der Auflagerungsgruppe 7 wird die Drehung auf das Gesteinszerstörungswerkzeug 9 übertragen.

Der oben beschriebene Rotor eines Schrauben-Bohrlochsohlenantriebes wird wie folgt hergestellt. In eine Rohrhülle, die vorher an der Außenfläche auf die erforderliche Oberflächengüte (geschliffen, poliert) bearbeitet worden ist, wird das formgebende Element mit der formgebenden mehrgängigen Außenschraubenfläche eingesetzt, die Enden der Rohrhülle werden gegenüber dem formgebenden Element hermetisch abgeschlossen, wobei gleichzeitig deren gegenseitige Zentrierung gewährleistet und von außen um die Rohrhülle Druck durch ein fließendes Medium, z.B. Mineralöl erzeugt wird. Unter der Einwirkung dieses Druckes büßt die Rohrhülle die Standfestigkeit ein und sie wird im Querschnitt verformt; die Rohrhülle liegt an der formgebenden Oberfläche des formgebenden Elementes dicht an und nimmt dabei die erforderliche geometrische Form eines mehrgängigen Rotors eines Schrauben-Bohrlochsohlenantriebes an. In einigen Fällen, insbesondere bei einer großen Höhe der Rotorzähne und einer geringen Anzahl derselben wird die Formgebung der Rotorzähne nach dem vorliegenden Verfahren zweckmäßigerweise in zwei Stadien durchgeführt. Im ersten Stadium wird die Rohrhülle teilweise auf die nicht volle Zahnhöhe verformt, wobei dem Rohrblock die Form eines Schraubenpolyeders mit abgerundeten Spitzen verliehen wird, und im zweiten Stadium wird die endgültige Formgebung der Schraubenfläche des Rotors vorgenommen. Dabei wird im ersten Stadium durch die Anwendung einer verminderten Größe der Radialverformung die Herstellung der Schraubenfläche einer qualitätsgerechten, keine Falten und keine anderen Verletzungen aufweisenden Form gewährleistet. Das erste Stadium kann bei einem verminderten Druck des fließenden Mediums durchgeführt werden, weil in diesem Stadium die Aufgabe einer Überwindung der Standfestigkeit der Zylinderform des Rohrblockes und einer Vorformgebung der Schraubenfläche, die dieselbe Anzahl er Gänge und dieselbe Ganghöhe der Schraubenlinie wie beim fertigen Rotor aufweist, gelöst wird. Der nach der Bearbeitung im ersten Stadium gewonnene Rohrblock in Form eines Schraubenpolyeders wird einer endgültigen Formgebung zur Herstellung der Schraubenfläche des Rotors nach demselben Verfahren ausgesetzt, u.z., es wird ein Druck des fließenden Mediums von außen um den Rohrblock mit dem darin befindlichen formgebenden Element erzeugt.
In vielen Fällen erweist sich ein Verfahren zur Herstellung des Rotors als optimal, bei dem gleichzeitig mit der Formgebung der Schraubenfläche des Rotors eine Verbindung seiner Rohrhülle 12 mit der Kupplung 13 vorgenommen wird. Zu diesem Zweck wird in die Rohrhülle vor deren Stauchung die Kupplung 13 mit einer profilierten Außenfläche eingeführt; die Außenfläche ist mit Aussparungen dieser oder jener Form, z.B. mit radialen nicht durchgehenden Öffnungen, Längs- oder Quernuten oder Abflachungen, Ring- oder Schraubennuten oder deren Kombinationen versehen. Bei der Stauchung des Endabschnittes der Rohrhülle des Rotors werden an deren Innenfläche Ansätze gebildet, die mit den Aussparungen an der Kupplung in Eingriff treten und dabei eine Übertragung des an der Rohrhülle des Rotors erzeugten Torsionsmoments und der Axialkräfte auf die Kupplung und dann auf die biegsame Welle gewährleisten.

Das oben beschriebene Verfahren zur Herstellung des Rotors eines Schrauben-Bohrlochsohlenantriebes kann mittels einer Vorrichtung durchgeführt werden, die in Fig. 6 im Längsschnitt und in Fig. 7 im Querschnitt dargestellt ist. Die Vorrichtung enthält ein dickwandiges Rohrgehäuse 20, in dem ein formgebendes Element 21 angeordnet ist, das relativ zu dem Gehäuse 20 mittels Zentrierbuchsen 22, 22' (Fig. 6) zentriert wird. Die formgebende Außenfläche des formgebenden Elementes 21 ist in Form von Schraubenzähnen 23 ausgebildet, die mit dem herzustellenden Rotor die gleiche Richtung und Ganghöhe der Schraubenlinie haben, wobei die Äquidistantengröße gleich der Wanddicke δ (Fig. 4) des Rohrblockes 24 ist. An der Außenfläche der Zentrierbuchsen 22 (Fig. 6) sind Paßabschnitte 25 vorgesehen, auf welche die Rohrblöcke 24 mit ihren Enden gesetzt sind.
Die Zentrierbuchsen 22, 22' sind an den Stellen ihrer Kopplung mit dem Gehäuse 20 mit Dichtungen 26, 26' versehen, die z.B. in Form von O-förmigen Gummiringen ausgebildet sind.
Die Zentrierbuchse 22 hat einen an den Paßabschnitt 25 angrenzenden Ansatz mit einer ringförmigen Stirnnut 27, in der sich eine Dichtung 28 aus Gummi oder aus einem anderen elastischen Werkstoff befindet. Die Breite der Nut ist im wesentlichen der Dicke " δ " des Rohrblockes 24 gleich. Der Rohrblock 24 ist auf den Paßabschnitten 25 (in Fig. 6 ist nur ein Paßabschnitt dargestellt) der Zentrierbuchsen 22, 22' so angeordnet, daß sich die Stirnflächen des Rohrblockes 24 auf die Stirnflächen der Dichtungen 28 mit einer bestimmten axialen Verspannung über den Gummi stützen. Der axiale Verzug (Befestigung) des Rohrblockes 24, der Zentrierbuchsen 22, 22' mit den Dichtungen 28 (in Fig. 6 ist nur eine Dichtung wiedergegeben) und des formgebenden Elementes 21 ist mittels der Innenstirnflächen 29 von Rundmuttern 30 (in Fig. ist nur eine Rundmutter wiedergegeben) gewährleistet, die auf die Endgewinde des Gehäuses 20 aufgeschraubt sind.
Zwischen der Außenfläche des Rohrblockes 24 und der Innenfläche des Gehäuses 20 ist ein Hohlraum 31 für die Zuführung eines fließenden Mediums unter Druck gebildet. Zu diesem Zweck sind im Gehäuse 20 Öffnungen 32 und 33 vorgesehen.
In Übereinstimmung mit dem erfindungsgemäßen Verfahren wird das formgebende Element 21 (Fig. 6) bei der Herstellung des Rotors in zwei Stadien austauschbar ausgeführt. Das zur Vorformgebung dienende formgebende Element 21' (Fig. 8) ist in Form eines Schraubenpolyeders ausgebildet, das im Querschnitt die Form eines Polyeders mit abgerundeten Spitzen aufweist und eine verminderte Höhe h₁ der Schraubenzähne und einen vergrößerten Außendurchmesser d₂ im Vergleich zu den Größen h₂ und d₃ des zur endgültigen Formgebung dienenden formgebenden Elementes 21 hat. In Fig. 8 sind übereinandergelegte Außenlinien der Querschnitte der formgebenden Elemente 21' und 21 für die Vor- und Endformgebung gezeigt.
Die Vorrichtung wird wie folgt zusammengebaut und betrieben. In den Rohrblock 24 des Rotors, dessen Oberfläche vorher bis auf die für den Rotor erforderliche Oberflächengüte bearbeitet (geschliffen, poliert) worden ist, wird das formgebende Element 21 eingeführt. An einem Ende des formgebenden Elementes 21 wird eine Zentrierbuchse 22' angebracht, wobei gleichzeitig der Endabschnitt des Rohrblockes 24 bis zum Paßabschnitt an der Zentrierbuchse 22' gebracht wird. Im Gehäuse 20 wird das formgebende Element 21 mit dem Rohrblock 24 und einer der Zentrierbuchsen 22, 22' untergebracht. die zweite Zentrierbuchse 22 wird an dem freien Ende des formgebenden Elementes 21 angebracht, wobei gleichzeitig der Paßabschnitt dieser Zentrierbuchse in den Rohrblock 24, aber die Außenfläche der Zentrierbuchse 22 in das Gehäuse 20 eingeführt werden. Die zusammengebauten Teile werden im Gehäuse 20 mittels der Muttern 30 bis zu einem gewissen Eindrücken der Stirnflächen des Rohrblockes 24 in den Körper der Gummidichtungen 28 befestigt. Dann wird in den Hohlraum 31 der Vorrichtung durch die Öffnung 32 im Gehäuse 20 ein fließendes Medium, z.B. ein Mineralöl, zugeführt und die Luft aus dem Hohlraum 31 durch die Öffnung 33 verdrängt. Beim Austreten des Öls aus der Öffnung 33 wird diese durch einen Hahn (nicht wiedergegeben) abgesperrt. Bei der weiteren Zuführung des fließenden Mediums büßt der zylinderförmige Rohrblock 24 unter der Einwirkung des Außendruckes seine Standfestigkeit ein und wird über die formgebenden Schraubenflächen des formgebenden Elementes 21 unter Bildung von Rotorschraubenzähnen an der Außenfläche des Rohrblockes 24 gestaucht. Durch die Dichtungen 26 werden die zwischen dem Gehäuse 20 und den Zentrierbuchsen 22 bestehenden Spalte (ähnlich für die Buchse 22') hermetisch abgeschlossen, während die hermetische Abdichtung der zwischen den Zentrierbuchsen 22, 22' und dem Rohrblock 24 bestehenden Spalte im Anfangsstadium dadurch verwirklicht wird, daß die Stirnflächen des Rohrblockes 24 unter Kraftaufwand in die Gummidichtungen 28 eingedrückt werden. Je nach der Zunahme des Druckes des fließenden Mediums im Hohlraum 31 und der Verformung des Rohrblockes 24 findet die Abdichtung der zwischen dem Rohrblock 24 und den Paßabschnitten 25 der Zentrierbuchsen 22, 22' bestehenden Spalte infolge der hydraulischen Stauchung des Rohrblockes 24 auf diesen Paßabschnitten statt.

Nach der Beendigung der Verformung des Rohrblockes 24, was nach einer schnellen Druckerhöhung des fließenden Mediums festgestellt wird, wird der Druck abgebaut; die Vorrichtung wird auseinandergenommen, und das formgebende Element 21 wird aus der Rohrhülle des Rotors demontiert.

Fig. 9 zeigt eine Ausführungsform des Verfahrens zur Herstellung des Rotors eines Bohrlochsohlenantriebes unter gleichzeitigem Einpressen der Kupplung 13. Bei dieser Ausführungsvariante wird das eine Ende des formgebenden Elementes 21 im Gehäuse 20 mittels der Zentrierbuchse 34 angebracht, in der sich die Kupplung 13 befindet, deren Außenfläche als Sitzfläche für den Rohrblock 24 dient und mit einer Aussparung in Form einer exzentrischen Nut versehen ist. Bei der Formgebung der Schraubenfläche des Rotors findet gleichzeitig eine Stauchung der Kupplung statt; dabei wird an der Innenfläche der Rohrhülle ein Ansatz gebildet, der die Aussparung 15 der Kupplung 13 ausfüllt und mit dieser bei der Übertragung des Torsionsmomentes und der axialen Belastung in Eingriff steht. Durch die Stauchung der Außenfläche der Kupplung 13 mittels des Rohrblockes 24 unter der Hochdruckeinwirkung wird eine hermetische Abdichtung der Verbindung gewährleistet.

Die vorliegende Erfindung kann zur Schaffung von schnellaufenden Schrauben-Bohrlochsohlenantrieben mit verbesserten Energiekennlinien und Betriebskenndaten zum Niederbringen von Erdöl- und Erdgasbohrungen mit hoher Wirksamkeit eingesetzt werden.

## Patentansprüche

1. Verfahren zur Herstellung eines Rotors (1) eines Bohrlochsohlenantriebes, der als Hohlkörper mit einer im wesentlichen gleichbleibenden Wanddicke in Form einer mehrgängigen Schraube mit einer Anzahl der Gänge der Schraubenfläche von über 1 ausgebildet und mit einer Kupplung (13) starr verbunden ist, bei dem ein Rohrblock (24) an einer formgebenden Oberfläche durch Druckeinwirkung eines fließenden Mediums verformt wird, dadurch gekennzeichnet, daß ein formgebendes Element (21), dessen Außenfläche eine formgebende Oberfläche darstellt, innerhalb des Rohrblockes (24) angeordnet wird, und der Druck des fließenden Mediums von außen an den Rohrblock (24) angelegt wird.

2. Verfahren nach Anspruch 1, dadurch gekennzeichnet, daß die Formgebung des Rohrblockes (24) in zwei Stadien durchgeführt wird, wobei im ersten Stadium dem Rohrblock (24) die Form eines Schraubenpolyeders mit abgerundeten Spitzen verliehen wird, bei dem der Durchmesser d₂ des Umkreises etwas größer als der Durchmesser des Umkreises (19) des fertigen Rotors (1) ist, und die Anzahl der Seitenflächen der Anzahl der Gänge der Schraubenfläche des Rotors (1) gleicht, und im zweiten Stadium die endgültige Formgebung der Schraubenfläche des Rotors (1) vorgenommen wird.

3. Verfahren nach Anspruch 2, dadurch gekennzeichnet, daß vor der Verformung in den Rohrblock (24) eine Kupplung (13) mit einer profilierten Oberfläche eingeführt und gleichzeitig mit der Formgebung der Schraubenfläche des Rotors (1) eine die Befestigung der Kupplung (13) im Rotor (1) bewirkende Stauchung des Rohrblockes (24) über die profilierte Oberfläche der Kupplung (13) vorgenommen wird.

4. Vorrichtung zur Herstellung des Rotors nach einem der Ansprüche 1 bis 3, in deren Gehäuse (20) ein formgebendes Element (21) mit einer formgebenden Oberfläche sowie Dichtungen (26,26') untergebracht sind, welche zusammen mit dem Gehäuse (20) einen Hohlraum (31) für die Zuführung eines fließenden Mediums unter Druck bilden, dadurch gekennzeichnet, daß sie mit Zentrierbuchsen (22, 22') versehen ist, an denen innerhalb des Gehäuses das formgebende Element (21) angebracht ist, und die formgebende Oberfläche an der Außenfläche des formgebenden Elementes (21) ausgeführt ist, wobei die Zentrierbuchsen (22, 22') Paßabschnitte (25) haben, die für einen Schiebesitz der Enden des Rohrblockes (24) eingerichtet sind.

5. Vorrichtung nach Anspruch 4, dadurch gekennzeichnet, daß jede Zentrierbuchse (22, 22') einen an deren Paßabschnitt (25) anschließenden Ansatz aufweist, gegen welchen sich der auf dem Paßabschnitt befindliche Rohrblock (24) stützt und in dem eine Ringnut (27) vorgesehen ist, bei der die Breite der Dicke des Rohrblockes (24) im wesentlichen gleich ist und in der eine Dichtung (28) untergebracht ist.

6. Vorrichtung nach Anspruch 4, dadurch gekennzeichnet, daß das formgebende Element (21) im Gehäuse austauschbar angeordnet ist und daß ein zur Vorformgebung dienendes formgebendes Element (21') vorgesehen ist, das in Form eines Schraubenpolyeders mit abgerundeten Spitzen ausgebildet ist, bei dem der Durchmesser d₂ des Umkreises etwas größer ist als der Durchmesser des Umkreises d₃ des formgebenden Elementes (21) zur Endformgebung und die Anzahl der Seitenflächen der Anzahl der Gänge der Schraubenfläche des Rotors (1) gleich ist.

7. Rotor (1) eines Bohrlochsohlenantriebs hergestellt nach dem Verfahren gemäß Anspruch 1, der als Hohlkörper mit einer im wesentlichen gleichbleibenden Wanddicke in Form einer mehrgängigen Schraube mit einer Anzahl der Zähne der Schraubenfläche von über 1 ausgebildet und mit einer Kupplung starr verbunden ist,
**dadurch gekennzeichnet,**
daß das Verhältnis zwischen der Länge der Außenlinie (18) des Rotorquerschnittes und der Länge des relativ zu dieser Außenlinie beschriebenen Umkreises (19) im wesentlichen in einem Bereich von 0,9 bis 1,05 liegt.

## Claims

1. A method for production of a rotor (1) of a screw hydraulic downhole motor, the rotor (1) being a hollow structure having a substantially constant wall thickness and being made as a multiple-thread screw with the number of the helical surface exceeding unity and rigidly connected to a union coupling (13), wherein a tubular blank (24) is forced against a formative surface by virtue of the fluid pressure exerted theron, characterized in that a forming element (21) whose outside surface serves as the formative surface is placed inside the tubular blank (24), and the fluid pressure is applied to the outside surface of the tubular blank (24).

2. A method as claimed in claim 1, characterized in that the forming process applied to the tubular blank (24) is carried out in two stages, at the first of which the tubular blank (24) is given the shape of a helical polyhedron with rounded-off vertices, featuring the diameter d₂ of a circumscribed circle drawn therearound somewhat exceeding the diameter of a circumscribed circle (19) drawn around a finished rotor (1), while the number of faces is equal to the number of threads of the rotor (1) helical surface, whereas at the second stage the rotor (1) helical surface is formed finally.

3. A method as claimed in claim 2, characterized in that before carrying out the forming process a union coupling (13) having a shaped outside surface is inserted into the tubular blank (24), and the process of forming the rotor (1) helical surface is carried out simultaneously with the forcing of the tubular blank (24) against the shaped surface of the union coupling (13) to make the union coupling (13) fast on the rotor (1).

4. A device for making the rotor as claimed in one of the claims 1 to 3, comprising a housing (20) which accommodates a forming element (21) having a formative surface and a number of seals (26, 26') which establish, together with the housing (20), a chamber (31) for pressure-feeding of a fluid, characterized in that the device is provided with a number of centring bushings (22, 22') on which within the housing the forming element (21) is installed, while the formative surface is situated on the outside surface of the forming element (21), and the centring bushings (22, 22') have fitting areas (25) adapted for the ends of the tubular blank (24) to fit tightly on the areas.

5. A device as claimed in claim 4, characterized in that each of the centring bushings (22, 22') has a projection adjacent to its fitting area (25) and adapted for the tubular blank (24) set on said fitting area, to rest against, and the projection has an annular groove (27) whose width is substantially equal to the thickness of the tubular blank (24), the groove being for a seal (28) to accommodate.

6. A device as claimed in claim 4, characterized in that the forming element (21) is installed in the housing with the possibility of being replaced, and a forming element (21') is provided for preliminary forming, the element being in fact a helical polyhedron with rounded-off vertices, featuring the diameter d₂ of its circumscribed circle somewhat in excess of the diameter d₃ of a circumscribed circle of the forming element (21) for finishing formation, while the number of the faces of the polyhedron is equal to the number of threads on the helical surface of the rotor (1).

7. A rotor (1) of a screw hydraulic downhole motor made according to the method of claim 1, the rotor (1) being a hollow structure having a substantially constant wall thickness and being made as a multiple-thread screw with the number of the helical surface exceeding unity and rigidly connected to a union coupling, characterized in that the ratio of the length of the rotor cross sectional contour (18) to the length of a circle (19) circumscribed around the contour is substantially within 0,9 and 1,05.

## Revendications

1. Procédé de fabrication d'un rotor (1) d'un moteur d'ataque à hélice qui, étant réalisé creux avec une épaisseur de la paroi essentiellement constante, est réalisé sous forme d'une vis à plusieurs filets, le nombre de filets de la surface hélicoïdale étant supérieur à 1, et qui est lié rigidement au manchon d'accouplement (13), dans lequel on déforme une ébauche tubulaire (24) en la serrant suivant une surface formante par la pression du fluide, caractérisé en ce qu'on met un élément formant (21), dont la surface extérieure fait fonction de la surface formante, à l'intérieur de l'ébauche tubulaire (24) et en ce qu on applique la pression de fluide de l'extérieur de l'ébauche tubulaire (24).

2. Procédé selon la revendication 1, caractérisé en ce qu'on réalise la formation de l'ébauche tubulaire (24) en deux étapes, en formant pendant la première étape un polyèdre hélicoïdal dont les sommets sont arrondis, en ce que le diamètre d₂ du cercle circonscrit dudit polyèdre est quelque peu supérieur au diamètre du cercle circonscrit (19) du rotor fini (1), en ce que le nombre de pans est égal au nombre de filets de la surface hélicoïdale du rotor (1) et en ce que pendant la deuxième étape on réalise la formation définitive de la surface hélicoïdale du rotor (1).

3. Procédé selon la revendication 2, caractérisé en ce qu'avant le serrage de l'ébauche tubulaire (24), on y introduit un manchon d'accouplement (13), dont la surface extérieure est profilée et en ce qu'on effectue, simultanément avec la formation de la surface hélicoïdale du rotor (1), le serrage de l'ébauche tubulaire (24) suivant la surface profilée du manchon d'accouplement (13) en le bloquant ainsi dans le rotor (1).

4. Dispositif pour la fabrication d'un rotor selon une des revendications 1 à 3, comportant un corps (20) à l'intérieur duquel est logé un élément formant (21), ayant une surface formante, et des garnitures d'étanchéité (26, 26'), qui forment conjointement avec le corps (20) une cavité (31) pour l'amenée du fluide sous pression, caractérise en ce qu'il est pourvu des douilles de centrage (22, 22') sur lesquelles à l'intérieur du corps est monté un élément formant (21), en ce que la surface formante est executée sur la surface extérieure de l'élément formant (21), en ce que les douilles de centrage (22, 22') possèdent des parties d'assemblage (25) appropriées de manière que les extrémités de l'ébauche tubulaire (24) puissent être assemblées à dur sur ces parties d'assemblage (25).

5. Dispositif selon la revendication 4, caractérisé en ce que chaque douille de centrage (22, 22') comporte une saillie qui se joint à sa partie d'assemblage (25), saillie contre laquelle bute l'ébauche tubulaire (24) disposée sur ladite partie d'assemblage, en ce qu une gorge annulaire (27) est pratiquée dans ladite saillie, la largeur de ladite gorge étant essentiellement égale à l'épaisseur de l'ébauche tubulaire (24) et en ce que la gorge reçoit une garniture d'étanchéité (28).

6. Dispositif selon la revendication 4, caractérisé en ce que l'élément formant (21) est monté dans le corps de manière qu'il soit possible de le remplacer et en ce qu'il y a un élément formant (21') pour la formation préliminaire, réalisé sous forme d'un polyèdre hélicoïdal dont les sommets sont arrondis, le diamètre d₂ du cercle circonscrit duquel est quelque peu supérieur au diamètre d₃ du cercle circonscrit de l'élément formant (21) pour la formation définitive et en ce que le nombre de pans est égal au nombre de filets de la surface hélicoïdale du rotor (1).

7. Rotor (1) d'un moteur d'ataque à hélice, fabriqué selon le procédé de la revendication 1, qui est réalisé creux avec une épaisseur de la paroi essentiellement constante et qui est réalisé sous forme d'une vis à plusieurs filets, le nombre de filets de la surface hélicoïdale étant supérieur à 1, et qui est lié rigidement au manchon d'accouplement (13), caractérisé en ce que le rapport entre la longueur du contour extérieur (18) de la section transversale du rotor à la longueur du cercle circonscrit (19) dudit contour se trouve essentiellement entre 0,9 et 1,05.
